# EUROPÄISCHE PATENTSCHRIFT

(11) **EP 0 700 835 B1**
(45) Veröffentlichungstag und Bekanntmachung des Hinweises auf die Patenterteilung: **10.06.1998**
(21) Anmeldenummer: 94116294.3
(22) Anmeldetag: 15.10.1994
(51) Int. Cl.: B65D 33/28, B65D 30/08

(54) **Beutel aus thermoplastischer Kunststoffolie**
Bag made of thermoplastic sheet
Sac en feuille de matière plastique

(30) Priorität: 08.09.1994 DE 4431977; 21.09.1994 DE 4433582
(43) Veröffentlichungstag der Anmeldung: 13.03.1996
(73) Patentinhaber: LEMO Maschinenbau GmbH, D-53859 Niederkassel-Mondorf (DE)
(72) Erfinder: Meyer, Armin, D-51143 Köln (DE)
(74) Vertreter: Pfeiffer, Helmut, Dipl.-Ing.

(56) Entgegenhaltungen:
- EP-A- 0 317 047
- DE-C- 3 821 905
- FR-A- 2 082 080
- FR-A- 2 129 275
- GB-A- 2 100 182
- US-A- 3 772 968
- US-A- 4 813 792

## Beschreibung

Die Erfindung bezieht sich auf einen Beutel aus thermoplastischer Kunststoffolie mit durch Seitenschweißnähte verbundener Vorderwand und Rückwand, einer sich über die gesamte Breite des Beutels erstreckenden Einfüllöffnung und einem in deren Bereich angeordneten, durch die Seitenschweißnähte mit dem Beutel verbundenen Zugband sowie einem letzteres in seinem mittleren Bereich teilweise freilegenden Griffloch in der Vorderwand und Rückwand.

Beutel der vorgenannten Art sind in vielfältiger Ausführung bekannt. So geht beispielsweise aus DE-C-38 21 905 ein Verfahren zum Herstellen von Beuteln mit Zugbändern aus thermoplastischer Kunststoffolie hervor, bei dem jeweils ein Zugband in einen an der Einfüllöffnung vorgesehenen umgeschlagenen und angeschweißten Saum eingelegt wird, der mit der Seitenschweißnaht verschweißt ist. Ein Griffloch im mittleren Bereich des Saumes ermöglicht das Ergreifen des Zugbandes und Tragen des Beutels. Bei diesen herkömmlichen Beutein entsteht durch das Festschweißen des freien Endes der Saumumschläge an der einlagigen Vorderwand und Rückwand des Beutels eine Dünnstelle, die mit der vollen Belastung des Füllgutes des Beutels belastet wird. Erst an zweiter Stelle trägt das durch die Seitenschweißnähte am Beutel festgelegte Zugband. Je nach Art des Füllgutes bzw. dessen Gewichtes werden diese herkömmlichen Beutel im Bereich der Dünnstelle durch Einreißen leicht zerstört, so daß diese Art Beutel nur dann zum Einsatz gelangen kann, wenn entweder leichtes Füllgut eingefüllt wird oder aber im Falle von schwerem Füllgut das Folienmaterial und die Foliendicke entsprechend bemessen werden.

Aus US-A-3,772,968 ist bei einer besonderen Ausführungsvariante gemäß Fig. 4 ein Beutel aus thermoplastischer Kunststoffolie bekannt geworden, dessen Vorderwand und Rückwand jeweils eine Außenfolie und einen vollflächig dazu verlaufende Innenfolie aufweisen. Die beiden Folien sind im Bodenbereich des Beutels miteinander verschweißt. In einem dem Bodenbereich gegenüberliegenden Kopfbereich befindet sich eine Einfüllöffnung. Zum Verschließen dieser Einfüllöffnung ist zwischen der Außenfolie und der Innenfolie der Vorderwand und Rückwand jeweils ein Zugband eingesetzt, daß aus einem oberen Bandteil und einem damit über eine Perforation verbundenen unteren Bandteil besteht. Die Bandenden des oberen Bandteils und des unteren Bandteils sind an gegenüberliegenden Seiten des Beutels mit der Vorderwand und Rückwand verbunden und zwar über dort angebrachte Perforationslappen. Unmittelbar daneben zur Innenseite des Beutels hin, sind Grifflöcher angebracht, über die nach dem Abreißen der Perforationslappen und damit Freilegen der Bandteile diese nach außen gezogen werden können, so daß die jeweils gegenüberliegenden Längsseite des Beutels des Kopfbereichs nach innen gezogen wird. Dadurch ist zwar mehr oder weniger ein Verschließen des Beutels möglich, jedoch ist der Aufwand zur Herstellung einer derartigen Verschlußanordnung recht aufwendig.

Der Erfindung liegt die Aufgabe zugrunde, aus thermoplastischer Kunststoffolie bestehende und mit einem Zugband versehene Beute! der eingangs genannten Art zu schaffen, die sich trotz vergleichsweise dünner Folienstärke durch eine hohe Festigkeit auszeichnen und die sich bei einer weitgehend durchgehenden Fertigung mit hoher Produktionsgeschwindigkeit herstellen lassen.

Diese Aufgabe wird erfindungsgemäß dadurch gelöst, daß die Vorderwand und die Rückwand jeweils neben einer äußeren Folienlage eine sich über die gesamte Wandfläche erstreckende innere Folienlage aufweist, die jeweils außerhalb des bis auf den Bereich des Grifflochs zwischen der äußeren und inneren Folienlage angeordneten Zugbandes im außen liegenden Randbereich der Einfüllöffnung durch eine Längsschweißnaht mit der äußeren Folienlage verbunden ist.

Ein derart beschaffener Beutel hält einer höheren Belastung durch Füllgut besser stand, da der Belastungszug nicht nur von den Seitenschweißnähten im Bereich des eingeschweißten Zugbandes aufgenommen wird, sondern zugleich auch durch die Längsschweißnaht zwischen den Folienlagen der Vorderwand und Rückwand. Bei einer derartigen Beutelausbildung können nicht nur die innere und äußere Folienlage dünner als die Kunststoffolie bei herkömmlichen Beuteln ausgebildet sein, sondern sie können auch je nach Bedarf aus unterschiedlichen Kunststoffmaterialien, beziehungsweise aus Materialien mit einer unterschiedlichen Dicke ausgebildet sein. Zu einer guten Kraftaufnahme trägt auch bei, wenn das Griffloch in Bezug auf die Höhe, beziehungsweise Breite des Zugbandes im wesentlichen mittig angeordnet ist. Dadurch wird einmal unterhalb des Zugbandes ein freier Raum zum Durchgreifen erzielt und zum anderen bilden sich im Bereich der Längsschweißnaht am freiliegenden Ende des Grifflochs Materialspitzen, die ebenfalls ein Einreißen der durch die Längsschweißnaht miteinander verbundenen Vorder- und Rückwand verhindern.

Dies gilt insbesondere für den Fall, daß der Radius des Grifflochs etwa der Breite beziehungsweise Höhe des Zugbandes entspricht.

In alternativer Ausführung ist vorgesehen, daß das Griffloch mit Abstand zur Einfüllöffnung angeordnet ist und die Abstandsstrecke zwischen der Einfüllöffnung und der dieser zugewandten Randkante des Griffloches mit einer Perforation versehen ist. Die Anordnung des Grifflochs mit Abstand zur Randkante der Einfüllöffnung ergibt nicht nur einen stabileren Beutel, sondern erleichtert auch dessen Herstellung, da die im Bereich der Einfüllöffnung liegende Längsschweißnaht besser erstellt werden kann.

In einer noch weiter abgewandelten Ausführungsform ist das Griffloch selbst von einem Perforierschnitt begrenzt und der dadurch gebildete Lochlappen unmittelbar oder als Träger einer Wertmarke oder einer sonstigen Kennzeichnung ausgebildet. Das Aufbringen von Wertmarken oder sonstiger Kennzeichnungen gewinnt im Zuge notwendiger Abfallbeseitigung bzw. Recyclingmaßnahmen zunehmend an Bedeutung, insbesondere um aufzuzeigen, daß bestimmte Gebühren entrichtet worden sind.

Ein erfindungsgemäß ausgebildeter Beutel aus thermoplastischer Kunststoffolie läßt sich auch besonders einfach und günstig herstellen, beispielsweise in der Weise, daß ausgehend von zwei vorzugsweise von Abwickelrollen abgezogenen flachen Kunststoffbahnen diese deckend zusammengelegt und nach Art eines U umgefaltet werden sowie in den so entstandenen offenen Kopfbereich das Griffloch eingestanzt und jeweils zwischen der inneren und äußeren Bahnlage ein vorzugsweise aus Kunststoff bestehendes Zugband eingeführt wird und darauf die Bahnlagen im Kopfbereich paarweise zugeschweißt werden, wonach schließlich die Seitenschweißnähte und gegebenenfalls eine Perforation zur Bildung der einzelnen Beute in die Kunststofffolienbahn eingebracht werden.

Ein bevorzugtes Ausführungsbeispiel der Erfindung ist in der Zeichnung dargestellt und wird im folgenden näher erläutert. Es zeigen
- Fig. 1: eine Aufsicht auf einen fertigen Beutel,
- Fig. 2: eine Seitenansicht auf den Beutel,
- Fig. 3: einen Schnitt entlang der Linie III-III der Fig. 1 und
- Fig. 4 bis 6: Teilansichten eines Beutels mit abgewandelten Ausführungen im Bereich des Grifflochs in vergrößerter Darstellung.

In Fig. 1 ist ein Beutel aus thermoplastischer Kunststoffolie dargestellt, dessen Vorderwand 1 und Rückwand 2 jeweils aus einer äußeren 1' und einer inneren 2' Folienlage bestehen, wobei die Folienlagen 1' und 2' je nach Verwendungszweck des Beutels aus unterschiedlichen Kunststoffmaterialien hergestellt sein können und/oder gegebenfalls unterschiedliche Dicken aufweisen können. Im Bereich einer oberen Einfüllöffnung 6 ist zwischen den durch eine Längsschweißnaht 4 miteinander verbundenen Folienlagen jeweils ein aus Kunststoff bestehendes Zugband 3 eingelegt, das beim Herstellen der Beutel durch Seitenschweißnähte 5 ebenfalls fest mit dem Beutel verschweißt ist. Im mittleren Bereich des Zugbandes 3 ist im Beutel ein Griffloch 8 vorgesehen, über das zum Verschließen des Beutels das Zugband 3 herausgezogen und verknotet werden kann.

Wie aus Fig. 1 ersichtlich, ist das Griffloch von einer im wesentlichen kreisförmigen Ausnehmung gebildet, deren Mittelpunkt in etwa auf der halben Breite bzw. Höhe des Zugbandes 3 liegt und dessen Öffnung im Bereich der Längsschweißnaht 4 weniger als 180° beträgt. Als optimal hat sich herausgestellt, wenn der Radius des Griffloches 8 etwa der Breite bzw. Höhe des Zugbandes 3 entspricht.

Das Zugband kann vorzugsweise aus dem gleichen Material wie entweder die innere oder die äußere Folienlage der Vorderwand 1 und/oder Rückwand 2 ausgebildet sein.

In den Fig. 4 bis 6 sind Abwandlungen bezüglich der Anordnung des Grifflochs 8 dargestellt. Allen Ausführungen gemeinsam ist, daß das kreisförmige Griffloch 8 mit Abstand zur Randkante der Einfüllöffnung 6 angeordnet ist und die Abstandsstrecke perforiert ist. Während in den Fig. 4 und 6 die Perforation 9 als Perforierschnitt 11 ausgebildet ist, besteht demgegenüber die Perforation in Fig. 5 aus einer Lochperforation 12.

Beim Gebrauch des Beutels werden die Zugbänder 3 über das Griffloch 8 ergriffen, die Perforation 9 eingerissen und die Zugbänder gegebenenfalls miteinander verknotet.

Bei der Ausführung nach Fig. 6 ist das Griffloch 8 selbst durch eine Perforation 13 begrenzt, so daß ein dadurch begrenzter Lochlappen 14 entsteht. Dieser muß bei Gebrauch des Beutels zunächst aufgestoßen werden, z. B. mit dem Daumen, um das Zugband 3 ergreifen zu können. Der Lochlappen 14 kann entweder unmittelbar selbst als heraustrennbare Wertmarke bzw. als Kennzeichnungselement oder als Träger für eine aufklebbare Wertmarke bzw. ein Kennzeichnungselement ausgebildet sein. Bei Gebrauch des Beutels wird die abgetrennte Wertmarke an beliebiger Stelle auf den Beutel geklebt, um aufzuzeigen, daß z. B. bestimmte Gebühren entrichtet worden sind bzw. der Beutel ordnungsgemäß gekauft worden ist. Die Anordnung der Wertmarke im Bereich des Grifflochs hat auch den Vorteil, daß beim üblichen Aufrollen der Beutel zu einer Beutelrolle die Wertmarken gegen Entwendung sicher angebracht sind.

Ein besonders günstiges Verfahren zum Herstellen eines Beutels aus thermoplastischem Kunststoff mit Zugband und Griffloch ergibt sich dann, wenn ausgehend von zwei vorzugsweise von Abwickelrollen abgezogenen flachen Kunststoffbahnen diese deckend zusammengelegt und nach Art eines U umgefaltet sowie in den so entstandenen offenen Kopfbereich das Griffloch 8 eingestanzt und jeweils zwischen der inneren und äußeren Bahnlage ein vorzugsweise aus Kunststoff bestehendes Zugband 3 eingelegt wird und darauf die Bahnlagen im Kopfbereich außerhalb des Zugbandes paarweise zugeschweißt werden, worauf schließlich die Seitenschweißnähte 5 und gegebenenfalls eine Perforation zur Bildung der einzelnen Beutel eingebracht werden.

Die Herstellung des Beutels braucht aber nicht unbedingt aus zwei flach aufeinandergelegten Kunststoffbahnen erfolgen. Es eignet sich auch ein durch Umlegen einer Flachbahn erzeugter Folienhalbschlauch oder ein zunächst geschlossener Folienschlauch, der einseitig aufgeschnitten wird.

Die Herstellung von Beuteln mit Wertmarken oder Kennzeichnungen wird kaum nachteilig beeinträchtigt, da zum Aufbringen der Wertmarken die eine Randkante der Folienlage ein Stück nach außen umgeklappt und darauf die Wertmarke aufgebracht wird, wonach das umgeklappte Ende wieder nach innen zurückgeklappt wird. Danach wird die Perforation für das Griffloch eingebracht. Die weitere Herstellung des Beutels erfolgt ohne Abänderung.

Es versteht sich, daß die Erfindung nicht nur auf das dargestellte Ausführungsbeispiel beschränkt ist, sondern im Rahmen der Ansprüche auch Abänderungen zuläßt. So sind unter dem Begriff Beute auch Säcke, Taschen und dergleichen zu verstehen. Überdies können die Zugbänder aus zunächst breiteren Materialstreifen hergestellt werden, die dann schließlich zu der gewünschten Breite umgefaltet werden und in den Kopfbereich des Beutels eingelegt werden.

## Patentansprüche

1. Beutel aus thermoplastischer Kunststoffolie mit durch Seitenschweißnähte (5) verbundener Vorderwand (1) und Rückwand (2), einer sich über die gesamte Breite des Beutels erstreckenden Einfüllöffnung (6) und einem in deren Bereich angeordneten, durch die Seitenschweißnähte (5) mit dem Beutel verbundenen Zugband (3) sowie einem letzteres in seinem mittleren Bereich teilweise freilegenden Griffloch (8) in der Vorderwand (1) und Rückwand (2), **dadurch gekennzeichnet**, daß die Vorderwand (1) und die Rückwand (2) jeweils neben einer äußeren Folienlage (1') eine sich über die gesamte Wandfläche erstreckende innere Folienlage ( 2' ) aufweist, die jeweils außerhalb des bis auf den Bereich des Griffsloch (8) zwischen der äußeren und inneren Folienlage (1', 2') angeordneten Zugbandes (3) im außen liegenden Randbereich der Einfüllöffnung (6) durch eine Längsschweißnaht (4) mit der äußeren Folienlage (1') verbunden ist.

2. Beutel nach Anspruch 1, **dadurch gekennzeichnet**, daß das Griffloch (8) in Bezug auf die Hohe, beziehungsweise Breite des Zugbandes (3) im wesentlichen mittig angeordnet ist.

3. Beutel nach Anspruch 1 oder 2, **dadurch gekennzeichnet**, daß der Radius des Grifflochs (8) etwa der Breite, beziehungsweise Höhe des Zugbandes (3) entspricht.

4. Beutel nach Anspruch 1, **dadurch gekennzeichnet**, daß das Griffloch (8) mit Abstand zur Einfüllöffnung (6) angeordnet ist und die Abstandsstrecke zwischen der Einfüllöffnung und der dieser zugewandten Randkante des Griffloches (8) mit einer Perforation (9) versehen ist.

5. Beutel nach Anspruch 4, **dadurch gekennzeichnet**, daß die Perforation (9) als Perforierschnitt (11) ausgebildet ist.

6. Beutel nach Anspruch 5, **dadurch gekennzeichnet**, daß die Perforation (9) als Perforierloch (12) ausgebildet ist.

7. Beutel nach einem der Ansprüche 4 bis 6, **dadurch gekennzeichnet**, daß das Griffloch (8) selbst von einem Perforierschnitt (13) begrenzt ist und der dadurch gebildete Lochlappen (14) unmittelbar als Träger einer Wertmarke oder einer sonstigen Kennzeichnung ausgebildet ist.

8. Verfahren zum Herstellen eines Beutels aus thermoplastischer Kunststoffolie mit Zugband und Griffloch, **dadurch gekennzeichnet**, daß ausgehend von zwei vorzugsweise von Abwickelrollen abgezogenen flachen Kunststoffbahnen diese deckend zusammengelegt und nach Art eines U umgefaltet sowie in den so entstandenen offenen Kopfbereich das Griffloch eingestanzt und jeweils zwischen der inneren und äußeren Bahnlage ein vorzugsweise aus Kunststoff bestehendes Zugband eingeführt wird und darauf die Bahnlagen im Kopfbereich außerhalb des Zugbandes paarweise zusammen geschweißt werden, wonach schließlich die Seitenschweißnähte und gegebenenfalls eine Perforation zur Bildung der Beutel eingebracht werden.

## Claims

1. Bag made of thermoplastic sheet featuring a front wall (1) and a rear wall (2) joined by heat sealed side seams (5), with an opening (6) stretching across the entire width of the bag and a draw tape (3) located in the vicinity of the opening, and anchored to the bag by the side seams (5), and a finger hole (8) in the front (1) and rear walls (2) which exposes the draw tape (3) in part around the middle of the tape, characterised by the fact that the front (1) and rear walls (2) both consist of an outer layer of film (1') and an inner layer of film (2') stretching across the full surface area of the bag, which are each heat sealed by means of a longitudinal heat sealed seam (4) to the outer layer of film (1') outside the vicinity of the draw tape (3) in the fringe area of the opening (6) up to the vicinity of the finger hole (8) between the inner and outer layers of film (1', 2').

2. Bag as described under Claim 1 characterised by the fact that the finger hole (8) is located mainly in a central position, with reference to the height or width of the draw string (3).

3. Bag as described under Claim 1 or 2 characterised by the fact that the radius of the finger hole (8) is approximately equivalent to the width or height of the draw string (3).

4. Bag as described under Claim 1 characterised by the fact that the finger hole (8) is arranged at a distance from the opening (6) and the distance from the opening to the edge of the finger hole (8) closest to it is perforated (9).

5. Bag as described under Claim 4 characterised by the fact that the perforation (9) is in the form of a perforated cut (11).

6. Bag as described under Claim 5 characterised by the fact that the perforation (9) is in the form of a perforated hole (12).

7. Bag as described under one or other of Claims 4 to 6 characterised by the fact that the finger hole (8) itself is defined by a perforated cut (13) and the cutout (14) thus created is directly applicable as a carrier for a value seal or other marking.

8. A process for manufacturing a bag made of thermoplastic sheet with a draw tape and a finger hole characterised by the fact that the bag is made from two flat sheets of plastic preferably unwound by take-off rolls, laid together so as to cover each other completely, folded to form a U shape and with the finger hole punched into the opening area so formed, and with a draw tape, preferably made of plastic, being introduced between the inner and outer layers, whereupon the sheets are heat sealed in pairs in the vicinity of the open head area but outside the vicinity of the draw tape, following which the side seams are heat sealed to form the bag and, where required, a perforation is introduced.

## Revendications

1. Sac en feuille de matière plastique comprenant une paroi avant (1) et une paroi arrière (2) assemblées par des joints soudés latéraux(5), une ouverture de remplissage (6) s'étendant sur toute la largeur du sac, un ruban de tirage (3) agencé dans la région de cette dernière et assemblé au sac par les joints soudés latéraux (5), ainsi qu'un trou de portage (8) ménagé dans la paroi avant (1) et dans la paroi arrière (2) et qui dégage partiellement ce ruban dans sa région centrale, caractérisé en ce que la paroi avant (1) et la paroi arrière (2) présentent chacune, en supplément d'une couche de feuille extérieure (1'), une couche de feuille intérieure (2') qui s'étend sur toute la surface de la paroi et qui est assemblée à la couche de feuille extérieure (1') par un joint soudé longitudinal (4), dans la région marginale extérieure de l'ouverture de remplissage (6), à l'extérieur du ruban de tirage (3) disposé entre les couches de feuille extérieure et intérieure (1', 2'), sauf dans la région du trou de portage (8).

2. Sac selon la revendication 1, caractérisé en ce que le trou de portage (8) est disposé en position sensiblement centrale relativement à la hauteur ou largeur du ruban de tirage (3).

3. Sac selon la revendication 1 ou 2, caractérisé en ce que le rayon du trou de portage (8) correspond à peu près à la largeur, ou hauteur du ruban de tirage (3).

4. Sac selon la revendication 1, caractérisé en ce que le trou de portage (8) est dispose à distance d'écartement de l'ouverture de remplissage (6) et l'espace d'écartement entre l'ouverture de remplissage et le bord marginal du trou de portage (8) dirigé vers cette ouverture est muni d'une perforation (9).

5. Sac selon la revendication 4, caractérisé en ce que la perforation (9) est constituée par une coupe de perforation (11).

6. Sac selon la revendication 5, caractérisé en ce que la perforation (9) est constituée par une perforation (12) formée d'un trou.

7. Sac selon une des revendications 4 à 6, caractérisé en ce que le trou de portage (8) lui-même est limité par une coupe de perforation (13) et la languette de trou (14) ainsi formée constitue directement un support pour un coupon ou pour un autre marquage.

8. Procédé de fabrication d'un sac en feuille de matière plastique muni d'un ruban de tirage et d'un trou de portage, caractérisé en ce qu'en partant de deux bandes de matière plastique plates qui sont de préférence dévidées de bobines débitrices, on assemble ces bandes en superposition et on les replie en U, et on découpe le trou de portage dans la région de tête ouverte qui a été ainsi formée, on enfile à chaque fois entre les couches de bande intérieure et extérieure un ruban de tirage composé de préférence de matière plastique et on soude ensuite les couches de bande par paires dans la région de tête, à l'extérieur du ruban de tirage, après quoi, finalement, on exécute les joints soudés latéraux et, éventuellement une perforation pour former les sacs.
